# EUROPÄISCHE PATENTANMELDUNG

(11) **EP 0 759 494 A1**
(43) Veröffentlichungstag der Anmeldung: **26.02.1997**
(21) Anmeldenummer: 96107179.2
(22) Anmeldetag: 07.05.1996
(51) Int. Cl.: E05D 5/14, E05D 11/00, E05D 15/52

(54) **Drehlagerbock für Dreh- oder Drehkippfenster, -türen oder dergleichen**

(30) Priorität: 18.08.1995 DE 19530387
(71) Anmelder: AUBI Baubeschläge GmbH, 54411 Hermeskeil (DE)
(72) Erfinder: Schwarzenbarth, Heribert, 54456 Tawern (DE)

(57) **Zusammenfassung**

Um einen Drehlagerbock (1) mit zwei Lageraugen (2) aus Metallblech (10) für Dreh- oder Drehkippfenster, -türen oder dergleichen, der über einen sich durch die Lageraugen (2) erstreckenden Achsbolzen (3) mit den übrigen Lagerteilen verbunden ist, zu schaffen, der einerseits einfach und sicher am zugehörigen Rahmen angebracht werden kann und bei dem zum anderen der die übrigen Lagerteile haltende Achsbolzen (3) sicher gehalten wird, weist das Metallblech (10) eine Breite (11) auf, die höchstens dem 4-fachen des Durchmessers des Achsbolzens (3) entspricht, seine Längserstreckung in Richtung der Lagerdrehachse liegt, zwischen den Lageraugen (2) auf einer Auflagefläche (15) des Blendrahmens (5) oder Flügelrahmens aufliegt und an diesem angebunden ist und sich die Lageraugen (2) U-förmig von der Auflagefläche (15) erheben.

## Beschreibung

Die Erfindung betrifft einen Drehlagerbock mit zwei Lageraugen aus Metallblech für Dreh- oder Drehkippfenster, -türen oder dergleichen nach dem Oberbegriff des Patentanspruchs 1.

Ein derartiger Drehlagerbock ist bekannt aus dem DE 94 08 431 U1. Das hier gezeigte Drehlager ist aus Metallblech hergestellt und weist eine sehr komplizierte Form auf, da einerseits Lappen zu Lageraugen hochgebogen sind und desweiteren Lappen zur Fixierung im Blendrahmen abgebogen sind. Besonders nachteilig ergibt sich, daß die Lageraugen zur Aufnahme des Achsbolzens offen sind. Bei besonders starker bzw. andauernder Belastung, insbesondere beim Einsatzfall zum Halten des Lenkers einer Ausstellschere bei Drehkippfenstern, -türen oder dergleichen, besteht die Gefahr, daß diese Lageraugen aufbiegen. Weiterhin nachteilig müssen im Blendrahmen zur Lagefixierung des Drehlagerbocks vier Einschnitte eingefräßt werden, was einen sehr großen Montageaufwand bedeutet.

Der Erfindung liegt die Aufgabe zugrunde, einen einfachen Drehlagerbock mit zwei Lageraugen aus Metallblech zu entwickeln, der einerseits einfach und sicher am zugehörigen Rahmen angebracht werden kann und bei dem zum anderen der die übrigen Lagerteile haltende Achsbolzen sicher gehalten wird.

Diese Aufgabe wird erfindungsgemäß durch die kennzeichnenden Merkmale des Patentanspruchs 1 gelöst. Vorteilhafte Aus- und Weiterbildungen sind in den Patentansprüchen 2 bis 8 beschrieben.

Ein Ausführungsbeispiel der Erfindung wird in der Zeichnung dargestellt und wird im folgenden naher beschrieben. Es zeigen
- Fig.1: die Ansicht eines Drehkippfensters,
- Fig.2: die Ansicht eines Drehlagerbocks,
- Fig.3: den Schnitt III-III durch Fig. 2,
- Fig.4: den Schnitt IV-IV durch Fig. 2 und
- Fig.5: den Schnitt V-V durch Fig. 3.

Drehlagerböcke 1 nach der Erfindung sind ein Teil eines Drehlagers. Sie sind mit zwei Lageraugen 2 ausgebildet, die einen Achsbolzen 3 führen und halten. Im freien Raum zwischen den Lageraugen 2 sind die anschließenden Teile drehbeweglich am Achsbolzen 3 angebunden. Die vorbeschriebenen Drehlagerböcke 1 können bei reinen Drehflügeln von Fenstern, Türen oder dergleichen für sämtliche Drehlager eingesetzt werden. Bei Drehkippflügeln werden sie vorzugsweise zur Anbindung des Lenkers 4 der Ausstellschere an den Blendrahmen 5 eingesetzt.

Fig.1 zeigt ein Drehkippfenster, bestehend aus Blendrahmen 5 und Flügel 6. Der Flügel 6 ist über ein oberes Drehlager 7, das am Lenker 4 einer Ausstellschere angebunden ist und einem lagerseitig unten angeordneten Drehkipplager 8 dreh- und kippbar mit dem Blendrahmen 5 verbunden. Ein Bedienungsgriff 9 dient zum einen zum Verstellen der Funktionselemente des Beschlages und zum anderen zum Bewegen des Flügels.

Die Fig. 2 bis 5 zeigen ein Ausführungsbeispiel eines Drehlagerbocks 1 für das obere Drehlager 7 entsprechend Fig. 1. Der Drehlagerbock 1 ist aus einem Streifen Metallblech 10 hergestellt und hat eine Breite 11, die höchstens dem 4-fachen des Durchmessers des Achsbolzens 3 entspricht. Er ist wellenförmig gefaltet, wie dieses insbesondere aus Fig. 3 ersichtlich ist. Die Lageraugen 2 sind durch U-förmiges Hochbiegen des Metallblechs 10 geformt. Zur Aufnahme des in Fig. 3 nur abschnittsweise dargestellten Achsbolzens 3 sind in die Lageraugen 2 entsprechende Aufnahmebohrungen 12 eingebracht. Sowohl zwischen den Lageraugen 2 als auch außerhalb dieser erstreckt sich das Metallblech 10 mit seinen Abschnitten 13 bzw. 14 linear auf der Auflagefläche 15 des Blendrahmens 5 oder Flügelrahmens. In diese Abschnitte 13, 14 sind zur Befestigung am Blendrahmen 5 mittels nicht dargestellter Befestigungsschrauben als Befestigungsmittel Befestigungsbohrungen 16 angeordnet. Die Außenkontur des Drehlagerbocks 1 kann gerade verlaufen. Es ist jedoch auch möglich, Einschnitte 17, wie im Ausführungsbeispiel gezeigt, anzubringen, sofern dieses die Ausbildung der anschließenden Lagerteile erfordert.

Zur Verstärkung der Lageraugen 2 und/oder zur Aufnahme von Funktionsmitteln können, wie das Ausführungsbeispiel zeigt, Füllstücke 18 in den Innenraum der Lageraugen 2 eingesetzt werden. Im Ausführungsbeispiel weisen diese Füllstücke 18 zylindrisch ausgebildete Haltevorsprünge 19 auf, die in entsprechende Bohrungen des Blendrahmens 5 eingreifen. Zur Fixierung der Füllstücke 18 am Metallblech 10 ist ein Nocken 20 vorgesehen, der in eine entsprechende Bohrung im oberen Quersteg 21 der Lageraugen 2 eingreift Eine seitliche Bohrung 22 im Füllstück 18 dient zur Aufnahme eines Sperrstiftes 23, der wiederum eine Höhenlagefixierung des Achsbolzens 3 im Drehlagerbock 1 bewirkt. Diese Lagefixierung, ebenso wie der Sperrstift, für den auch ein anderes Sperrelement vorgesehen werden kann, ist im Detail zeichnerisch nicht dargestellt.

### Bezugszeichenliste

- 1.: Drehlagerbock
- 2.: Lagerauge
- 3.: Achsbolzen
- 4.: Lenker
- 5.: Blendrahmen
- 6.: Flügel
- 7.: Drehlager
- 8.: Drehkipplager
- 9.: Bedienungsgriff
- 10.: Metallblech
- 11.: Breite
- 12.: Aufnahmebohrung
- 13.: Abschnitt
- 14.: Abschnitt
- 15.: Auflagefläche
- 16.: Befestigungsbohrung
- 17.: Einschnitt
- 18.: Füllstück
- 19.: Haltevorsprung
- 20.: Nocken
- 21.: Quersteg
- 22.: Bohrung
- 23.: Sperrstift

## Patentansprüche

1. Drehlagerbock (1) mit zwei Lageraugen (2) aus Metallblech (10) für Dreh- oder Drehkippfenster, -türen oder dergleichen, der über einen sich durch die Lageraugen (2) erstreckenden Achsbolzen (3) mit den übrigen Lagerteilen verbunden ist, **dadurch gekennzeichnet**, daß das Metallblech (10) eine Breite (11) aufweist, die höchstens dem 4-fachen des Durchmessers des Achsbolzens(3) entspricht, seine Längserstreckung in Richtung der Lagerdrehachse liegt, zwischen den Lageraugen (2) auf einer Auflagefläche (15) des Blendrahmens (5) oder Flügelrahmens aufliegt und an diesem angebunden ist und sich die Lageraugen (2) U-förmig von der Auflagefläche (15) erheben.

2. Drehlagerbock nach Anspruch 1, **dadurch gekennzeichnet**, daß sich das Metallblech (10) jeweils außerhalb der Lageraugen (2) auf der Auflagefläche (15) des Blendrahmens (5) oder Flügelrahmens aufliegend weiter erstreckt.

3. Drehlagerbock nach Anspruch 1 oder Anspruch 2, **dadurch gekennzeichnet**, daß die auf dem Blendrahmen (5) oder Flügelrahmen aufliegenden Abschnitte (13, 14) des Metallblechs (10) mit Befestigungsbohrungen (16) ausgebildet sind.

4. Drehlagerbock nach einem oder mehreren der Ansprüche 1 bis 3, **dadurch gekennzeichnet**, daß in den von der Auflagefläche (15) des Blendrahmens (5) oder Flügelrahmens abgewinkelten Seitenschenkeln der U-förmig ausgebildeten Lageraugen (2) Aufnahmebohrungen (12) zur Aufnahme des Achsbolzens (3) angeordnet sind.

5. Drehlagerbock nach einem oder mehreren der Ansprüche 1 bis 4, **dadurch gekennzeichnet**, daß in die Bereiche der Lageraugen (2), in denen das Metallblech (10) U-förmig gefaltet ist, Füllstücke (18) eingesetzt sind.

6. Drehlagerbock nach Anspruch 5, **dadurch gekennzeichnet**, daß die Füllstücke (18) aus Metalldruckguß oder Kunststoff bestehen.

7. Drehlagerbock nach Anspruch 5 oder Anspruch 6, **dadurch gekennzeichnet**, daß wenigstens eines der Füllstücke (18) mit einem in eine entsprechende Bohrung des Rahmens eingreifenden Haltevorsprung (19) versehen ist.

8. Drehlagerbock nach einem oder mehreren der Ansprüche 1 bis 7, **dadurch gekennzeichnet**, daß dieser für Drehkippfenster, -türen oder dergleichen an einem Lenker (4) einer Ausstellschere angebunden ist.
